# EUROPÄISCHE PATENTSCHRIFT

(11) **EP 4 627 990 B1**
(45) Veröffentlichungstag und Bekanntmachung des Hinweises auf die Patenterteilung: **25.02.2026**
(21) Anmeldenummer: 25165276.4
(22) Anmeldetag: 21.03.2025
(51) Int. Cl.: A47L 9/28

(54) **STAUBSAUGER**
VACUUM CLEANER
ASPIRATEUR DE POUSSIÈRES

(30) Priorität: 05.04.2024 BE 202405194
(43) Veröffentlichungstag der Anmeldung: 08.10.2025
(73) Patentinhaber: Miele & Cie. KG, 33332 Gütersloh (DE)
(72) Erfinder: Backherms, Volker, 49078 Osnabrück (DE); Nording, Felix, 33335 Gütersloh (DE)

(56) Entgegenhaltungen:
- DE-A1- 102018 126 103
- KR-A- 20200 035 734
- US-A- 3 989 311

## Beschreibung

Die Erfindung betrifft einen Staubsauger. Der Staubsauger ist zum Befreien eines Untergrunds von Schmutz ausgebildet, wobei ein optimales Reinigungsziel bei gleichzeitig geringem Energieeinsatz wichtig ist. Der geringe Energieeinsatz ist dabei für einen optimierten Energieverbrauch entscheidend. Zudem verlängert ein optimaler Einsatz der Energie bei akkubetriebenen Geräten eine Laufzeit des Akkumulators. Zusätzlich ist ein geringerer Energieeinsatz für einen Nutzer des Staubsaugers komfortabel, da bei geringerer Leistung auch eine Geräuschentwicklung des Staubsaugeres minimiert wird.

Ebenfalls komfortabel ist es für den Nutzer, wenn er angezeigt bekommt, wie hoch der Verschmutzungsgrad des zu reinigenden Untergrunds wie einen Bodenbelag während des Reinigungsvorgangs ist bzw. wie sich der Verschmutzungsgrad während des Reinigungsvorgangs verringert. Dazu muss der Staubsauger den Verschmutzungsgrad während des Reinigungsvorgangs sensorisch erfassen.

Aus der KR 2020 0035734 A ist ein Staubsauger bekannt, der einen Staubsensor und einen Beschleunigungssensor aufweist.

Aus der EP 1 715 782 B1 ist eine Saugdüse für einen Staubsauger bekannt, die an ein Saugrohr und/oder an einen Saugschlauch des Staubsaugers anschließbar ist. Die Saugdüse weist ein mit einem Saugmund versehenes Düsenteil auf, welches über ein rohrförmiges Anschlussteil mit dem Saugrohr bzw. mit dem Saugschlauch verbindbar ist, mit einem im Strömungsweg des Staubsaugers angeordneten piezoelektrischen Staubsensor, dessen Signale von einer elektronischen Steuerungseinrichtung ausgewertet werden und wobei die Steuerungseinrichtung im Betrieb eine den Staubfluss anzeigende Anzeigevorrichtung ansteuert. Die Signalaufbereitung des piezoelektrischen Staubsensors ist jedoch aufwendig und kostspielig.

Der Erfindung stellt sich somit das Problem, einen Staubsauger bereitzustellen, der den Verschmutzungsgrad des Untergrunds während des Reinigungsvorgangs einfach und kostengünstig sensiert.

Erfindungsgemäß wird dieses Problem durch einen Staubsauger mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben der Bereitstellung eines oder mehrerer Beschleunigungssensoren zum Sensieren des Verschmutzungsgrads darin, dass ein derartiger Sensor weit verbreitet verfügbar ist, dieser Sensor und seine Auswertung kostengünstig und dieser Sensor auch auf einer Außenwand eines Saugkanals angebracht werden kann, da die mechanische "Verbindung" zwischen Schmutzpartikel und dem Sensor auch über das Saugkanal-Material vorliegt. Durch die Sensierung des Verschmutzungsgrads, d.h. einer durch den Luftkanal strömenden Staubmenge ist eine Anpassung der Saugleistung in Abhängigkeit des Verschmutzungsgrads möglich, was zu einer Energieeinsparung, weniger Geräuschentwicklung und ggf. längerer Akkulaufzeit führt.

Die Erfindung betrifft einen Staubsauger mit einem Beschleunigungssensor und einer Steuer- und/oder Regeleinrichtung, die eingerichtet und ausgebildet ist, während eines Reinigungsvorgangs eines Untergrunds Beschleunigungssignale aus mindestens einer Raumrichtung des Beschleunigungssensors in Abhängigkeit von einer Zeit auszuwerten, darüber einen Verschmutzungsgrad des Untergrunds zu bestimmen und in Abhängigkeit des bestimmten Verschmutzungsgrads eine Saugleistung des Staubsaugers zu steuern und/oder zu regeln und/oder eine Anzeige des Staubsaugers derart zu steuern und/oder zu regeln, dass sie den bestimmten Verschmutzungsgrad anzeigt.

Der Einbauort des Beschleunigungssensors ist derart, dass während des Reinigungsvorgangs auf ihn "prallen" und bevorzugt in und/oder an einem Saugkanal des Staubsaugers. Hierbei wird eine mechanische Wechselwirkung ausgenutzt, dass Schmutzpartikel während des Reinigungsvorgangs auf ein Sensorelement des Beschleunigungssensor "prallen" und so erfasst werden. Beim Auftreffen der Schmutzpartikel auf den Beschleunigungssensor geben diese zumindest einen Teil ihrer Bewegungsenergie an den Beschleunigungssensor ab, der diese Energie in ein entsprechendes Beschleunigungssignal umwandelt.

Der Verschmutzungsgrad stellt insbesondere eine Staub- bzw. Schmutzmenge dar. Die Saugleistung kann in einem Automatikmodus des Staubsaugers automatisch in Abhängigkeit des Verschmutzungsgrads eingestellt werden. Die Anzeige kann derart gesteuert und/oder geregelt werden, dass sie den aktuellen Verschmutzungsgrad insbesondere die während des Reinigungsvorgangs in den Staubsauger eingesaugte Schmutzmenge während des Reinigungsvorgangs anzeigt.

In einer bevorzugten Ausführungsform weist der Staubsauger weiterhin einen weiteren Beschleunigungssensor auf, wobei die Steuer- und/oder Regeleinrichtung eingerichtet und ausgebildet ist, während des Reinigungsvorgangs des Untergrunds die Beschleunigungssignale aus mindestens einer Raumrichtung des Beschleunigungssensors und aus mindestens einer Raumrichtung des weiteren Beschleunigungssensors in Abhängigkeit von einer Zeit auszuwerten, darüber einen Verschmutzungsgrad des Untergrunds zu bestimmen und in Abhängigkeit des bestimmten Verschmutzungsgrads eine Saugleistung zu steuern und/oder zu regeln und/oder eine Anzeige des Staubsaugers derart zu steuern und/oder zu regeln, dass sie den bestimmten Verschmutzungsgrad anzeigt. Ein Vorteil der zwei Beschleunigungssensoren ist eine verbesserte Unterscheidung zwischen in den Staubsauger eingesaugten Schmutzpartikel und auf den Staubsauger einwirkende Stöße, die z.B. aufgrund von Berührungen des Staubsaugers mit Wänden, Mobiliar etc. auftreten können.

In einer bevorzugten Ausführungsform ist die Steuer- und/oder Regeleinrichtung eingerichtet und ausgebildet, die Beschleunigungssignale des Beschleunigungssensors und des weiteren Beschleunigungssensors zu vergleichen und wenn der Vergleich zeigt, dass ein zeitlicher Verlauf und/oder eine Größe der Beschleunigungssignale der beiden Beschleunigungssensoren verschieden ist oder sind, diese Beschleunigungssignale zur Bestimmung des Verschmutzungsgrads zu verwenden, und wenn der Vergleich zeigt, dass ein zeitliches Auftreten und/oder eine Größe der Beschleunigungssignale der beiden Beschleunigungssensoren gleich oder im Wesentlichen gleich ist oder sind, diese Beschleunigungssignale von einer Verwendung zur Bestimmung des Verschmutzungsgrads auszuschließen. Wenn der Vergleich zeigt, dass ein zeitliches Auftreten und/oder eine Größe der Beschleunigungssignale der beiden Beschleunigungssensoren gleich oder im Wesentlichen gleich ist, ist davon auszugehen, dass auf den Staubsauger Stöße einwirken. Wenn der Vergleich zeigt, dass ein zeitlicher Verlauf und/oder eine Größe der Beschleunigungssignale der beiden Beschleunigungssensoren verschieden sind, ist davon auszugehen, dass Schmutz in den Staubsauger eingesaugt wird.

In einer bevorzugten Ausführungsform sind der Beschleunigungssensor und der weitere Beschleunigungssensor derart angeordnet, dass ein Abstand zwischen ihnen mindestens 5 mm, bevorzugter 40 bis 100 mm beträgt. Durch den Abstand der beiden Beschleunigungssensoren und den daraus resultierenden Beschleunigungssignalen lassen sich Stöße, die durch den Reinigungsvorgang hervorgerufen werden, besser von den Schmutzpartikeln unterscheiden, da bei Stößen die Beschleunigungssignale sehr ähnlich bezüglich des zeitlichen Versatzes und des Frequenzverhaltens sind.

In einer bevorzugten Ausführungsform sind der Beschleunigungssensor und/oder der weitere Beschleunigungssensor unabhängig voneinander ein 1D-, bevorzugter 3D-Beschleunigungssensor ist oder sind. Bevorzugt sind der Beschleunigungssensor und der weitere Beschleunigungssensor 3D-Beschleunigungssensoren.

In einer bevorzugten Ausführungsform ist oder sind der Beschleunigungssensor und/oder der weitere Beschleunigungssensor unabhängig voneinander ein digitaler Sensor. Bevorzugt ist oder sind der Beschleunigungssensor und/oder der weitere Beschleunigungssensor mit einem Messbereich von +/-2g, +/-3g, +/-4g, +/-5g oder +/-6g und einer Abtastrate von mindestens 800 Hz, bevorzugter 5000 Hz ausgebildet.

Die Steuer- und/oder Regeleinrichtung ist bevorzugt eingerichtet und ausgebildet, dass ein Bestimmen des Verschmutzungsgrads eine Auswertung der Beschleunigungssignale in Form von Rohsignalen des Beschleunigungssensors und optional des weiteren Beschleunigungssensors, deren Hochpass-Filterung, deren Tiefpass-Filterung, deren Ableitungsbildung und/oder deren Integralbildung aufweist. Diese Auswertungen sind einfach und kostengünstig.

In einer bevorzugten Ausführungsform weist der Staubsauger einen Saugkanal auf. Der Beschleunigungssensor und/oder der weitere Beschleunigungssensor sind bevorzugt in oder an dem Saugkanal angeordnet. Die Sensorelemente bzw. Leiterkarte(n) mit den Sensorelementen sind bevorzugt starr an den Saugkanal angebunden z.B. per Verschraubung, Klebung oder Verrastung. Vorzugsweise ist die Sensor-Leiterkarte nicht innerhalb des Saugkanals befestigt, sondern an einer Außenwand des Saugkanals. Dadurch wird der Beschleunigungssensor oder der weitere Beschleunigungssensor auch nicht langjährig durch sich ablagernden Schmutz beeinträchtigt.

Eine Anbringung des Beschleunigungssensors oder des weiteren Beschleunigungssensors ist aber auch an der Innenwand möglich, da die Beschleunigungssensoren entsprechend durch ein Sensorelement-Gehäuse abgedichtet sind. Der Beschleunigungssensor und/oder der weitere Beschleunigungssensor ist oder sind daher bevorzugt starr an einer Innenwand oder Außenwand des Saugkanals befestigt. Die mechanische "Verbindung" zwischen Schmutzpartikel und dem an der Außenwand angebrachten Beschleunigungssensor oder weiteren Beschleunigungssensors liegt auch über das Saugkanal-Material vor, das aus Metall oder Kunststoff gebildet sein kann. Ein Vorteil der Anbringung des oder der Beschleunigungssensoren an der Außenwand ist, dass der Beschleunigungssensor oder der weitere Beschleunigungssensor dann nicht oder zumindest in reduziertem Maße verschmutzen kann.

In einer bevorzugten Ausführungsform weist der Staubsauger weiterhin eine Elektronik auf, auf der der Beschleunigungssensor und der weitere Beschleunigungssensor angeordnet sind. Vorteil ist, dass die beiden Beschleunigungssensoren mit einer Einheit der Steuer- und/oder Regeleinrichtung ausgelesen und ausgewertet werden können. Die Steuer- und/oder Regeleinrichtung kann als eine Einheit oder mehrere Einheiten ausgebildet sein. Bevorzugt ist eine einzige Einheit ausgebildet und eingerichtet, den Beschleunigungssensor und den weiteren Beschleunigungssensor auszulesen und auszuwerten.

Der Staubsauger weist bevorzugt ein Saugrohr, eine Bodendüse, einen Gerätekorpus, einen Sauggutbehälter und/oder einen Handgriff auf. Der Beschleunigungssensor und/oder der weitere Beschleunigungssensor sind bevorzugt nahe der Bodendüse, in der Bodendüse, im Saugrohr oder vor dem Saugrohr angeordnet. Geeignet sind für den Beschleunigungssensor insbesondere Einbauorte, an denen die Schmutzpartikel auf das Sensorelement auftrifft oder "prallt". Der weitere Beschleunigungssensor kann auch in und/oder an dem Saugrohr und/oder an der Bodendüse angeordnet sein. Er kann aber auch an dem Gerätekorpus, der ein Antriebselement des Staubsaugers enthält, an dem Sauggutbehälter, der ausgebildet ist, Sauggut aufzunehmen, oder dem Handgriff angeordnet sein. Der weitere Beschleunigungssensor ist bevorzugt an einem Ort angeordnet, so dass auf sein Sensorelement kein Schmutz aufprallt. Dadurch lassen sich die Stöße von den Schmutzpartikeln gut unterscheiden.

Der Staubsauger kann netz- oder akkubetrieben sein kann. Bevorzugt ist der als Stab- oder Stick-Staubsauger ausgebildet, wie z.B. in der EP 3 772 304 A1 beschrieben.

Ein Ausführungsbeispiel der Erfindung ist in den Zeichnungen rein schematisch dargestellt und wird nachfolgend näher beschrieben. Es zeigt schematisch und nicht maßstabsgerecht
- Fig. 1: eine Teil-Querschnittsansicht eines erfindungsgemäßen Staubsaugers;
- Fig. 2: eine weitere Teil-Querschnittsansicht des in Fig. 1 gezeigten Staubsaugers;
- Fig. 3: eine vergrößerte Detaildarstellung des in Fig. 2 gezeigten Staubsaugers;
- Fig. 4: einen zeitlichen Verlauf eines Beschleunigungssignals eines Sensors des in Fig. 1 bis 3 gezeigten Staubsaugers während eines Reinigungsvorgangs;
- Fig. 5: einen weiteren zeitlichen Verlauf von Beschleunigungssignalen von 2 Sensoren des in Fig. 1 bis 3 gezeigten Staubsaugers während eines Reinigungsvorgangs; und
- Fig. 6: einen noch weiteren zeitlichen Verlauf von Beschleunigungssignalen zweier Sensoren des in Fig. 1 bis 3 gezeigten Staubsaugers während eines Reinigungsvorgangs mit Stößen.

Fig. 1 zeigt eine Teil-Querschnittsansicht eines erfindungsgemäßen Staubsaugers. Der Staubsauger weist einen Gehäusekorpus 1 mit einem Gerätekorpus-Gehäuse 24 auf, in dem ein Antriebsaggregat 16 angeordnet ist, das ausgebildet ist, bei Betrieb einen Saugstrom zu erzeugen. Ferner weist der Staubsauger ein Modul 20 auf, das zwei mechanische Schnittstellen 9, 10 aufweist, die ausgebildet sind, jeweils mit einem Handgriff (nicht gezeigt) bzw. einem Saugrohr (nicht gezeigt) mittels einer Steckverbindung verbunden zu werden. Das Modul 20 weist ferner einen Saugkanal 5 auf, der die mechanische Schnittstelle 9, die einen Lufteintritt 14 für Saugluft in den Gerätekorpus 1 bildet, und ein Element 23 umfasst, das einen Luftaustritt 15 für Saugluft aus dem Gerätekorpus 1 bildet. Weiterhin weist das Modul 20 eine Elektronik 6 auf, ausgehend von der eine elektrische Schnittstelle (nicht gezeigt) an der mechanischen Schnittstelle 9 und eine elektrische Schnittstelle (nicht gezeigt) der mechanischen Schnittstelle 10 angeordnet sind. Die Elektronik 6 ist auf dem Saugkanal 5 angeordnet. Der Gerätekorpus 1 weist eine weitere mechanische Schnittstelle 21 auf, die ausgebildet ist, mit einem Sauggutbehälter (nicht gezeigt) verbunden zu werden, der ausgebildet ist, Sauggut wie Staub aufzunehmen.

Der Saugkanal 5 definiert einen Luftweg für die bei Betrieb durch den Gerätekorpus 1 strömende Saugluft. Die Elektronik 6 befindet sich oberhalb des Luftweges mit dem Lufteinritt 14 und dem Luftaustritt 15. Der Gerätekorpus 1 weist zwei Druckmessstellen 17, 18 auf. Über die an der Elektronik 6 montierte Druckmessstelle 17 kann bei Betrieb ein Unterdruck im Zustrom des Sauggutbehälter (nicht gezeigt) gemessen werden. Über die weitere Druckmessstelle 18 an einem Zugang des Antriebsaggregats 16, die über einen Schlauch 22 an einen Unterdrucksensor oder -messdose (nicht gezeigt) auf der Elektronik 6 angeschlossen ist, kann ein Füllstand des Sauggutbehälters bzw. ein Verschmutzungsgrad seines Filters ermittelt werden.

Ferner weist der Staubsauger einen Beschleunigungssensor 6a und einen weiteren Beschleunigungssensor 6b auf. In die Elektronik 6 ist eine Einheit einer Steuer- und/oder Regeleinrichtung, die eingerichtet und ausgebildet ist, während eines Reinigungsvorgangs eines Untergrunds Beschleunigungssignale aus mindestens einer Raumrichtung des Beschleunigungssensors 6a und aus mindestens einer Raumrichtung des weiteren Beschleunigungssensors 6b in Abhängigkeit von einer Zeit auszuwerten, darüber einen Verschmutzungsgrad des Untergrunds zu bestimmen und in Abhängigkeit des bestimmten Verschmutzungsgrads eine Saugleistung zu steuern und/oder zu regeln und/oder eine Anzeige (nicht gezeigt) des Staubsaugers derart zu steuern und/oder zu regeln, dass sie den bestimmten Verschmutzungsgrad anzeigt.

Fig. 2 zeigt eine weitere Teil-Querschnittsansicht des in Fig. 1 gezeigten Staubsaugers. Während des Reinigungsvorgangs strömt durch Pfeile angedeutete Saugluft durch den Saugkanal 5. Der Gerätekorpus 1 kann weiterhin Kühlrippen 19 aufweisen, die auf der Elektronik 6 angebracht sind. Die Kühlrippen 19 sind derart angeordnet und ausgebildet, dass sie in den Saugkanal 5 hineinragen und bei Betrieb in den durch den Saugkanal 5 strömenden Saugluftstrom eintauchen und die an der Elektronik 6 entstehende Wärme abführen.

Fig. 3 zeigt eine vergrößerte Detaildarstellung des in Fig. 2 gezeigten Staubsaugers. Gezeigt sind der Saugkanal 5 mit dem Lufteintritt 14, wobei während des Reinigungsvorgangs strömende Saugluft durch Pfeile dargestellt ist. Der Beschleunigungssensor 6a und der weitere Beschleunigungssensor 6b sind an der Elektronik 6 in einem Abstand 26 befestigt, der mindestens 5 cm beträgt. In einem dargestellten Knickbereich des Saugkanals 5 ist eine flache Auflagefläche für die Elektronik 6 bereitgestellt. Die Elektronik 6 ist mittels eines Klebers 6c an dem Saugkanal 5 an einer Außenseite des Saugkanals 5 befestigt, damit eine ausreichende mechanische Kopplung zu den auf der Elektronik 6 befindlichen Beschleunigungssensoren 6a, 6b hergestellt ist. Alternativ zu dem Kleber 6c kann die Elektronik 6 auch mit Schrauben oder Kunststoff-Clipsen, die sich am Saugkanal 5 befinden, am Saugkanal 5 befestigt sein, was hier nicht gezeigt ist. Die Elektronik 6 ist so mechanisch angebunden, dass ein direkter Kontakt ohne Luftspalt zwischen dem Saugkanal 5 und ihr besteht. Die Beschleunigungssensoren 6a, 6b sind 3D-Beschleunigungssensoren.

Während des Reinigungsvorgangs prallt die einströmende Saugluft einschließlich der Staub- bzw. Schmutzpartikel, dargestellt durch die Pfeile, an der Knickstelle des Saugkanals 5 in die Nähe des Beschleunigungssensors 6a auf und ruft hier entsprechende Beschleunigungssignale in den drei Raumrichtungen, hauptsächlich in Y- und Z-Richtung, hervor. An dem weiteren Beschleunigungssensor 6b rufen die Staubpartikel keine bzw. sehr geringe Beschleunigungssignale hervor, da hier den Staubpartikeln keine explizite Aufprallfläche geboten wird und der weitere Beschleunigungssensor 6b auch den Abstand 26 zum Beschleunigungssensor 6a aufweist.

Die Steuer- und/oder Regeleinrichtung ist eingerichtet und ausgebildet, während des Reinigungsvorgangs die Beschleunigungssignale des Beschleunigungssensors 6a und des weiteren Beschleunigungssensors 6b zu vergleichen, und wenn der Vergleich zeigt, dass ein zeitlicher Verlauf und/oder eine Größe der Beschleunigungssignale der beiden Beschleunigungssensoren 6a, 6b verschieden ist oder sind, diese Beschleunigungssignale zur Bestimmung des Verschmutzungsgrads zu verwenden, und wenn der Vergleich zeigt, dass ein zeitliches Auftreten und/oder eine Größe der Beschleunigungssignale der beiden Beschleunigungssensoren 6a, 6b gleich oder im Wesentlichen gleich ist oder sind, diese Beschleunigungssignale von einer Verwendung zur Bestimmung des Verschmutzungsgrads auszuschließen. Dadurch ist es möglich, mit dem Beschleunigungssensor 6a einen "Aufprall" von Staubpartikeln zu sensieren und mit den Beschleunigungssignalen des weiteren Beschleunigungssensors 6b Bewegungen und Stöße des Staubsaugers herauszurechnen, da die Beschleunigungssignale des weiteren Beschleunigungssensors 6b aufgrund seiner Anordnung weniger bzw. gar nicht von den Staubpartikeln beeinflusst werden. Da beide Beschleunigungssensoren 6a, 6b auf derselben Elektronik 6 aufgebracht sind, können beide Beschleunigungssensoren 6, 6b mit einer einzigen Einheit der Steuer- und/oder Regeleinrichtung ausgelesen und ausgewertet werden.

In einer Variante, die hier nicht gezeigt ist, kann der weitere Beschleunigungssensor 6b an einer anderen Stelle in dem Staubsauger angebracht sein, an der kein Einfluss der Staub- bzw. Schmutzpartikel auf die Beschleunigungssignale des weiteren Beschleunigungssensors 6b besteht.

In einer weiteren Variante, die hier nicht gezeigt ist, kann der Staubsauger auch nur den Beschleunigungssensor 6a, aber nicht den weiteren Beschleunigungssensor 6b enthalten.

Fig. 4 zeigt einen zeitlichen Verlauf von Beschleunigungssignalen des in Fig. 1 bis 3 gezeigten Staubsaugers während eines Reinigungsvorgangs. Im Verlauf der Zeit wurden 5 Reiskörner von dem Staubsauger eingesaugt und mittels des Beschleunigungssensors 6a sensiert, deren Beschleunigungssignale von der Steuer- und/oder Regeleinrichtung ausgewertet wurden. Gezeigt sind die Beschleunigungssignale des Beschleunigungssensors 6a in Z-Richtung, wobei die eingesaugten Reiskörner als aufgesaugten Schmutz als Peaks erkennbar sind.

Fig. 5 zeigt einen weiteren zeitlichen Verlauf von Beschleunigungssignalen des in Fig. 1 bis 3 gezeigten Staubsaugers während eines Reinigungsvorgangs. Gezeigt sind Beschleunigungssignale in Z-Richtung für den Beschleunigungssensor 6a und den weiteren Beschleunigungssensor 6b, während der Staubsauger ein Reiskorn einsaugt. Die Beschleunigungssignale des weiteren Beschleunigungssensors 6b sind bezüglich ihres Mittelwerts kleiner als die Beschleunigungssignale des Beschleunigungssensors 6a. Außerdem besteht eine Zeitdifferenz zwischen den Beschleunigungssignale des Beschleunigungssensors 6a und den Beschleunigungssignale des weiteren Beschleunigungssensors 6b.

Fig. 6 zeigt einen noch weiteren zeitlichen Verlauf von Beschleunigungssignalen des in Fig. 1 bis 3 gezeigten Staubsaugers während eines Reinigungsvorgangs. Gezeigt sind Beschleunigungssignale in Z-Richtung für den Beschleunigungssensor 6a und den weiteren Beschleunigungssensor 6b bei einem Stoß mit dem Saugrohr auf den Untergrund. Die Beschleunigungssignale des Beschleunigungssensors 6b sind bezüglich ihres Mittelwerts genauso hoch wie die Beschleunigungssignale des Beschleunigungssensors 6a. Außerdem besteht keine signifikante Zeitdifferenz zwischen den Beschleunigungssignale des Beschleunigungssensors 6a und den Beschleunigungssignale des weiteren Beschleunigungssensors 6b.

### Bezugszeichenliste

- 1: Gerätekorpus
- 5: Saugkanal
- 6: Elektronik
- 6a: Beschleunigungssensor
- 6b: weiterer Beschleunigungssensor
- 6c: Kleber
- 9: mechanische Schnittstelle
- 10: weitere mechanische Schnittstelle
- 14: Lufteintritt
- 15: Luftaustritt
- 16: Antriebsaggregat
- 17: Druckmessstelle
- 18: weitere Druckmessstelle
- 19: Kühlrippe
- 20: Modul
- 21: weitere mechanische Schnittstelle
- 22: Schlauch
- 24: Gerätekorpus-Gehäuse
- 26: Abstand

## Patentansprüche

1. Staubsauger mit einem Beschleunigungssensor (6a) und einer Steuer- und/oder Regeleinrichtung, die eingerichtet und ausgebildet ist, während eines Reinigungsvorgangs eines Untergrunds Beschleunigungssignale aus mindestens einer Raumrichtung des Beschleunigungssensors (6a) in Abhängigkeit von einer Zeit auszuwerten, **dadurch gekennzeichnet, dass** die Steuer- und/oder Regeleinrichtung ferner eingerichtet und ausgebildet ist, über dieses Auswerten der Beschleunigungssignale aus mindestens einer Raumrichtung des Beschleunigungssensors in Abhängigkeit von einer Zeit während eines Reinigungsvorgangs eines Untergrunds einen Verschmutzungsgrad des Untergrunds zu bestimmen und in Abhängigkeit des bestimmten Verschmutzungsgrads eine Saugleistung zu steuern und/oder zu regeln und/oder eine Anzeige des Staubsaugers derart zu steuern und/oder zu regeln, dass sie den bestimmten Verschmutzungsgrad anzeigt.

2. Staubsauger nach Anspruch 1, **gekennzeichnet durch** einen weiteren Beschleunigungssensor (6b), wobei die Steuer- und/oder Regeleinrichtung eingerichtet und ausgebildet ist, während des Reinigungsvorgangs des Untergrunds die Beschleunigungssignale aus mindestens einer Raumrichtung des Beschleunigungssensors (6a) und aus mindestens einer Raumrichtung des weiteren Beschleunigungssensors (6b) in Abhängigkeit von einer Zeit auszuwerten, darüber einen Verschmutzungsgrad des Untergrunds zu bestimmen und in Abhängigkeit des bestimmten Verschmutzungsgrads eine Saugleistung zu steuern und/oder zu regeln und/oder eine Anzeige des Staubsaugers derart zu steuern und/oder zu regeln, dass sie den bestimmten Verschmutzungsgrad anzeigt.

3. Staubsauger nach Anspruch 2, **dadurch gekennzeichnet, dass** die Steuer- und/oder Regeleinrichtung eingerichtet und ausgebildet ist, die Beschleunigungssignale des Beschleunigungssensors (6a) und des weiteren Beschleunigungssensors (6b) zu vergleichen und wenn der Vergleich zeigt, dass ein zeitlicher Verlauf und/oder eine Größe der Beschleunigungssignale der beiden Beschleunigungssensoren (6a, 6b) verschieden ist oder sind, diese Beschleunigungssignale zur Bestimmung des Verschmutzungsgrads zu verwenden, und wenn der Vergleich zeigt, dass ein zeitliches Auftreten und/oder eine Größe der Beschleunigungssignale der beiden Beschleunigungssensoren (6a, 6b) gleich oder im Wesentlichen gleich ist oder sind, diese Beschleunigungssignale von einer Verwendung zur Bestimmung des Verschmutzungsgrads auszuschließen.

4. Staubsauger nach Anspruch 2 oder 3, **dadurch gekennzeichnet, dass** der Beschleunigungssensor (6a) und der weitere Beschleunigungssensor (6b) derart angeordnet sind, dass ein Abstand (26) zwischen ihnen mindestens 5 mm, bevorzugter 40 bis 100 mm beträgt.

5. Staubsauger nach einem der vorangehenden Ansprüche, **dadurch gekennzeichnet, dass** der Beschleunigungssensor (6a) und/oder der weitere Beschleunigungssensor (6b) unabhängig voneinander ein 1D-, bevorzugter 3D-Beschleunigungssensor ist oder sind.

6. Staubsauger nach einem der vorangehenden Ansprüche, **dadurch gekennzeichnet, dass** der Beschleunigungssensor (6a) und/oder der weitere Beschleunigungssensor (6b) unabhängig voneinander ein digitaler Sensor ist oder sind, und/oder mit einem Messbereich von +/-2g, +/-3g, +/-4g, +/-5g oder +/-6g und einer Abtastrate von mindestens 800 Hz, bevorzugter 5000 Hz ausgebildet ist oder sind.

7. Staubsauger nach einem der vorangehenden Ansprüche, **dadurch gekennzeichnet, dass** die Steuer- und/oder Regeleinrichtung eingerichtet und ausgebildet ist, das Bestimmen des Verschmutzungsgrads eine Auswertung der Beschleunigungssignale in Form von Rohsignalen des Beschleunigungssensors (6a) und optional des weiteren Beschleunigungssensors (6b), deren Hochpass-Filterung, deren Tiefpass-Filterung, deren Ableitungsbildung und/oder deren Integralbildung aufweist.

8. Staubsauger nach einem der vorangehenden Ansprüche, **gekennzeichnet durch** einen Saugkanal, wobei der Beschleunigungssensor (6a) und/oder der weitere Beschleunigungssensor (6b) in oder an dem Saugkanal angeordnet ist oder sind, wobei der Beschleunigungssensor (6a) und/oder der weitere Beschleunigungssensor (6b) bevorzugt starr an einer Außenwand des Saugkanals (5) befestigt ist oder sind.

9. Staubsauger nach einem der vorangehenden Ansprüche, **gekennzeichnet durch** eine Elektronik (6), auf der der Beschleunigungssensor (6a) und der weitere Beschleunigungssensor (6b) angeordnet sind.

10. Staubsauger nach einem der vorangehenden Ansprüche, **gekennzeichnet, durch** ein Saugrohr und/oder eine Bodendüse, wobei der Beschleunigungssensor (6a) und/oder der Beschleunigungssensor (6b) in und/oder an dem Saugrohr und/oder an der Bodendüse angeordnet sind.

## Claims

1. Vacuum cleaner comprising an acceleration sensor (6a) and a control and/or regulating apparatus which is configured and designed to evaluate acceleration signals from at least one spatial direction of the acceleration sensor (6a) according to a time during a cleaning process of a surface, **characterised in that** the control and/or regulating apparatus is further configured and designed to determine a degree of soiling of the surface by means of this evaluation of the acceleration signals from at least one spatial direction of the acceleration sensor according to a time during a cleaning process of a surface, and to control and/or regulate a suction power according to the determined degree of soiling and/or to control and/or regulate a display of the vacuum cleaner in such a way that it displays the determined degree of soiling.

2. Vacuum cleaner according to claim 1, **characterised by** a further acceleration sensor (6b), the control and/or regulating apparatus being configured and designed to evaluate the acceleration signals from at least one spatial direction of the acceleration sensor (6a) and from at least one spatial direction of the further acceleration sensor (6b) according to a time during the cleaning process of the surface, to determine a degree of soiling of the surface by means of this evaluation and, according to the determined degree of soiling, to control and/or regulate a suction power and/or to control and/or regulate a display of the vacuum cleaner in such a way that it displays the determined degree of soiling.

3. Vacuum cleaner according to claim 2, **characterised in that** the control and/or regulating apparatus is configured and designed to compare the acceleration signals of the acceleration sensor (6a) and the further acceleration sensor (6b) and, if the comparison shows that a time curve and/or a magnitude of the acceleration signals of the two acceleration sensors (6a, 6b) is or are different, to use these acceleration signals to determine the degree of soiling, and, if the comparison shows that a temporal occurrence and/or a magnitude of the acceleration signals of the two acceleration sensors (6a, 6b) is or are the same or substantially the same, to exclude these acceleration signals from being used to determine the degree of soiling.

4. Vacuum cleaner according to claim 2 or claim 3, **characterised in that** the acceleration sensor (6a) and the further acceleration sensor (6b) are arranged such that a distance (26) between them is at least 5 mm, preferably 40 to 100 mm.

5. Vacuum cleaner according to any of the preceding claims,
**characterised in that** the acceleration sensor (6a) and/or the further acceleration sensor (6b), independently of each other, is or are a 1D, preferably 3D acceleration sensor.

6. Vacuum cleaner according to any of the preceding claims,
**characterised in that** the acceleration sensor (6a) and/or the further acceleration sensor (6b), independently of each other, is or are a digital sensor, and/or is or are designed to have a measuring range of +/-2 g, +/-3 g, +/-4 g, +/-5 g or +/-6 g and a sampling rate of at least 800 Hz, preferably 5000 Hz.

7. Vacuum cleaner according to any of the preceding claims,
**characterised in that** the control and/or regulating apparatus is configured and designed such that the determination of the degree of soiling comprises an evaluation of the acceleration signals in the form of raw signals from the acceleration sensor (6a) and optionally from the further acceleration sensor (6b), the high-pass filtering thereof, low-pass filtering thereof, derivative formation thereof and/or integral formation thereof.

8. Vacuum cleaner according to any of the preceding claims, **characterised by** a suction duct, the acceleration sensor (6a) and/or the further acceleration sensor (6b) being arranged in or on the suction duct, the acceleration sensor (6a) and/or the further acceleration sensor (6b) being preferably rigidly attached to an outer wall of the suction duct (5).

9. Vacuum cleaner according to any of the preceding claims, **characterised by** electronics (6) on which the acceleration sensor (6a) and the further acceleration sensor (6b) are arranged.

10. Vacuum cleaner according to any of the preceding claims, **characterised by** a suction pipe and/or a floor nozzle, the acceleration sensor (6a) and/or the acceleration sensor (6b) being arranged in and/or on the suction pipe and/or on the floor nozzle.

## Revendications

1. Aspirateur comportant un capteur d'accélération (6a) et un dispositif de commande et/ou de régulation qui est configuré et réalisé pour évaluer, pendant un processus de nettoyage d'un sol, des signaux d'accélération provenant d'au moins une direction spatiale du capteur d'accélération (6a) en fonction d'un temps, **caractérisé en ce que** le dispositif de commande et/ou de régulation est en outre configuré et réalisé pour déterminer, par l'intermédiaire de ladite évaluation des signaux d'accélération provenant d'au moins une direction spatiale du capteur d'accélération en fonction d'un temps, un degré d'encrassement du sol pendant un processus de nettoyage d'un sol et pour commander et/ou pour réguler une puissance d'aspiration en fonction du degré d'encrassement déterminé et/ou pour commander et/ou pour réguler un affichage de l'aspirateur de telle sorte qu'il affiche le degré d'encrassement déterminé.

2. Aspirateur selon la revendication 1, **caractérisé par** un autre capteur d'accélération (6b), dans lequel le dispositif de commande et/ou de régulation est configuré et réalisé pour évaluer, pendant le processus de nettoyage du sol, les signaux d'accélération provenant d'au moins une direction spatiale du capteur d'accélération (6a) et d'au moins une direction spatiale de l'autre capteur d'accélération (6b) en fonction d'un temps, pour déterminer à ce sujet un degré d'encrassement du sol et, en fonction du degré d'encrassement déterminé, pour commander et/ou pour réguler une puissance d'aspiration et/ou pour commander et/ou pour réguler un affichage de l'aspirateur de telle sorte qu'il affiche le degré d'encrassement déterminé.

3. Aspirateur selon la revendication 2, **caractérisé en ce que** le dispositif de commande et/ou de régulation est configuré et réalisé pour comparer les signaux d'accélération du capteur d'accélération (6a) et de l'autre capteur d'accélération (6b) et, si la comparaison montre qu'une courbe temporelle et/ou une grandeur des signaux d'accélération des deux capteurs d'accélération (6a, 6b) sont différentes, pour utiliser lesdits signaux d'accélération pour la détermination du degré d'encrassement et, si la comparaison montre qu'une occurrence temporelle et/ou une grandeur des signaux d'accélération des deux capteurs d'accélération (6a, 6b) sont identiques ou sensiblement identiques, pour exclure lesdits signaux d'accélération d'une utilisation pour la détermination du degré d'encrassement.

4. Aspirateur selon la revendication 2 ou 3, **caractérisé en ce que** le capteur d'accélération (6a) et l'autre capteur d'accélération (6b) sont disposés de telle sorte qu'une distance (26) entre eux est d'au moins 5 mm, de préférence de 40 à 100 mm.

5. Aspirateur selon l'une des revendications précédentes,
**caractérisé en ce que** le capteur d'accélération (6a) et/ou l'autre capteur d'accélération (6b) sont, indépendamment l'un de l'autre, un capteur d'accélération 1D, de préférence 3D.

6. Aspirateur selon l'une des revendications précédentes,
**caractérisé en ce que** le capteur d'accélération (6a) et/ou l'autre capteur d'accélération (6b) sont, indépendamment l'un de l'autre, un capteur numérique, et/ou sont réalisés avec une plage de mesure de +/- 2 g, +/- 3 g, +/- 4 g, +/- 5 g ou +/- 6 g et une fréquence d'échantillonnage d'au moins 800 Hz, de préférence 5 000 Hz.

7. Aspirateur selon l'une des revendications précédentes,
**caractérisé en ce que** le dispositif de commande et/ou de régulation est configuré et réalisé, la détermination du degré d'encrassement présente une évaluation des signaux d'accélération sous forme de signaux bruts du capteur d'accélération (6a) et, éventuellement, de l'autre capteur d'accélération (6b), de leur filtrage passe-haut, de leur filtrage passe-bas, de leur formation de dérivation et/ou de leur formation d'intégrale.

8. Aspirateur selon l'une des revendications précédentes, **caractérisé par** un canal d'aspiration, dans lequel le capteur d'accélération (6a) et/ou l'autre capteur d'accélération (6b) sont disposés dans le canal d'aspiration ou sur celui-ci, dans lequel le capteur d'accélération (6a) et/ou l'autre capteur d'accélération (6b) sont fixés de préférence de manière rigide à une paroi extérieure du canal d'aspiration (5).

9. Aspirateur selon l'une des revendications précédentes, **caractérisé par** un équipement électronique (6) sur lequel sont disposés le capteur d'accélération (6a) et l'autre capteur d'accélération (6b).

10. Aspirateur selon l'une des revendications précédentes, **caractérisé par** un tube d'aspiration et/ou une buse de sol, dans lequel le capteur d'accélération (6a) et/ou le capteur d'accélération (6b) sont disposés dans le tube d'aspiration et/ou sur celui-ci et/ou sur la buse de sol.
